# FASCICULE DE BREVET EUROPEEN

(11) **EP 0 070 224 B1**
(45) Date de publication et mention de la délivrance du brevet: **04.12.1985**
(21) Numéro de dépôt: 82401247.0
(22) Date de dépôt: 02.07.1982
(51) Int. Cl.: G08B 13/00, G08B 13/02, G08B 13/16

(54) **Procédé de surveillance et d'alarme et le dispositif pour la mise en oeuvre du procédé**
Überwachungs- und Alarmverfahren und entsprechende Vorrichtung
Surveillance and alarm method and device

(30) Priorité: 10.07.1981 FR 8113927
(43) Date de publication de la demande: 19.01.1983
(73) Titulaire: Société dite: ICB FRANCE INDUSTRIE ET COMPOSANTS DU BATIMENT Société Anonyme:, F-03400 Yzeure (FR)
(72) Inventeur: Mombelli, Paul, F-06200 Nice (FR)
(74) Mandataire: Polus, Camille

## Description

L'invention a pour objet un procédé de surveillance et d'alarme dont les moyens de détection sont progressifs pour analyser l'intensité de l'effraction et les moyens de dissuasion et d'alarme sont progressifs en intensité, en qualité et en durée, et ce, en fonction de la détection.

Les installations d'alarme réalisées jusqu'à ce jour, sont conçues suivant des schémas synoptiques à peu près analogues.

Une ou plusieurs boucles de détecteurs, périphériques ou volumétriques, sont raccordées aux entrées d'une Centrale d'alarme. La Centrale a pour fonctions de surveiller les divers capteurs, de façons appropriées au principe de fonctionnement de chacun d'eux, et de déclencher l'alerte quand une perturbation est décelée par l'un d'entre eux.

L'alerte est donnée par divers moyens sonores ou lumineux, ou retransmise à distance par radio ou ligne téléphonique. Les avertisseurs sonores, utilisés le plus cou ramment comme moyen d'alerte, sont choisis de façon à libérer une puissance acoustique considérable, qui devra être étendue, le plus loin possible, par le voisinage.

Sur les Centrales les plus sophistiquées, une boucle d'accès permet de brancher, de façon spécifique, le ou les détecteurs surveillant la porte par laquelle l'utilisateur va pénétrer dans le local sous surveillance. Cela permet d'éviter d'utiliser un contact à serrure placé hors de la zone protégée, pour la mise sous tension ou l'arrêt du système.

L'utilisateur pourra entrer par la porte, ainsi équipée, sans déclencher l'alarme. Une préa- larme, matérialisée par un voyant lumineux ou un buzzer de faible niveau sonore, le préviendra qu'il doit arrêter la Centrale, avant la fin de la temporisation déclenchée par l'ouverture de la porte. Si la Centrale n'a pas été stoppée, dans le délai prévu, l'alerte sera donnée.

Dans tous les cas, lorsqu'un détecteur enregistre une perturbation, l'alerte sera donnée avec tous les moyens puissants prévus à cet effet, immédiatement, pour les boucles normales, soit après un retard pour la boucle d'accès temporisée comme décrit dans le brevet FR-A-2 394 858.

Par ailleurs, on connaît d'après le brevet GB-A-1 506 387, un dispositif d'alarme comportant des moyens de détection pour analyser l'intensité de l'effraction et des moyens d'alarme à plusieurs degrés d'intensité sélectionnés en fonction de l'intensité de l'effraction.

Les plus gros problèmes provoqués par les installations d'alarme viennent de cette caractéristique commune à tous les systèmes actuels. En effet, les exigeances de sécurité, conjuguées avec les progrès technologiques, incitent les installateurs à utiliser des détecteurs de plus en plus sensibles, et à essayer de détecter les tentatives d'intrusion le plus tôt possible, de préférence avant que l'intrus se soit introduit sur les lieux.

Malheureusement, dans les deux cas, on parvient au même résultat négatif: la prolifération d'un nombre de plus en plus important de déclenchements intempestifs. La différence entre une tentative d'intrusion et une perturbation d'origine atmosphérique, électromagnétique ou thermique est parfois très ténue, ou même inexistante. Par exemple, l'action d'un vent violent, sur une porte mal ajustée, sera identique à celui de l'introduction d'un pied de biche, entre la porte et le cadre, pour un détecteur inertiel placé sur le dormant de l'ouverture.

L'effet des déclenchements intempestifs sur le voisinage et sur les utilisateurs eux-mêmes est désastreux. Ils dévalorisent l'alarme électronique et la discréditent aux yeux des clients potentiels.

Les chercheurs et les fabricants de matériel d'alarme s'ingénient à étudier des détecteurs de plus en plus complexes, pour éviter ces problèmes.

L'invention est née de la réflexion sur les finalités de l'alarme électronique. Ce type d'installations n'est pas destiné à permettre la capture des voleurs, mais à dissuader ceux-ci de commettre leurs méfaits.

Le procédé selon l'invention et le dispositif pour la mise en oeuvre de l'invention évitent tous les inconvénients cités plus haut.

La très grosse majorité des installations est réalisée chez des particuliers qui ne sont pas des cibles privilégiées pour les malfaiteurs, ce sont des gens ayant une certaine aisance matérielle, mais dont les logements ne recellent aucun trésor, ou collection de très grand prix. Rien ne les désigne spécialement aux voleurs, ceux-ci s'attaquent à ce type de victimes d'autant plus volontiers que les défenses qu'ils rencontrent seront plus faibles et ne mettront pas en danger leur propre sécurité.

Ainsi, pour les appartements situés dans de grands immeubles, il a suffi, pendant longtemps, d'équiper la porte d'une serrure un peu supérieure à celles du voisinage, avec des renforts sur plusieurs points de l'encadrement, pour que les intrus l'évitent, au détriment des portes environnantes moins bien défendues. La généralisation de ce genre de serrure a provoqué une évolution des techniques d'intrusion, ce qui pousse actuellement les Compagnies d'assurances à préconiser l'alarme comme moyen de défense. Or, l'alarme, si elle veut être aussi dissuasive que les serrures multipoints l'ont été pendant longtemps, doit se signaler le plus tôt possible à l'attention du malfaiteur, de préférence, avant que celui-ci n'ait abimé la porte.

C'est ici que réapparaissent les déclenchements intempestifs.

L'invention évite tous ces inconvénients, elle consiste à équiper les ouvertures que l'on veut surveiller, avec des détecteurs inertiels bien choisis, dont les informations seront traitées par un analyseur électronique très évolué, qui discrimine, avec un maximum de sécurité, celles provenant des perturbations normales de l'ambiance, et celles venant des tentatives d'intrusions éventuelles.

Au niveau de la Centrale d'alarme, il est prévu au moins deux niveaux de détection:
a) Un niveau très sensible qui déclenche une action, par exemple quand un voisin butera, malencontreusement, sur le paillasson placé contre la porte.
b) Un second niveau de détection moins sensible, donc plus fiable, ne déclenche une action, par exemple uniquement à l'ouverture de la porte.

Le premier niveau de détection ne provoquera pas le démarrage de l'alerte générale, avec les divers moyens prévus: sirène, transmission à distance ... Il ne fera que signaler, par des moyens sonores ou lumineux de courte durée et de faible niveau, qu'un système de surveillance électronique est installé sur l'ouverture et qu'il sera à même de déclencher une alerte beaucoup plus puissante si la tentative d'intrusion continue ou progresse en intensité.

Le message dissuasif ne sera délivré que dans un rayon très faible autour de l'ouverture, et ne sera perçu, ni par les voisins, ni par l'utilisateur lui-même, s'il est présent chez lui, en éveil ou endormi, sauf bien sûr, s'il est à proximité de l'ouverture.

Si de temps à autre, un déclenchement intempestif surprend la sagacité de l'analyseur, en raison de la très grande sensibilité de la détection, cela ne provoquera pas un drame dans le voisinage, il passera inaperçu.

Par contre, si une intrusion est poursuivie, mal- grè la dissuasion du coup de semonce provoqué par le premier niveau de détection, le second niveau interviendra et déclenchera l'alerte la plus tonitruante.

Chaque détecteur sera accompagné d'un buzzer ou d'un voyant qui signalera l'action du premier niveau de détection aux abords immédiats de l'ouverture protégée, sans provoquer de gêne dans le voisinage immédiat ou dans le logement.

La dissuasion n'en est pas moins totale. Quel intrus s'attaquant par hazard à l'ouverture, continuera tranquillement sa tentative d'intrusion après avoir été prévenu que celle-ci a été détectée?

S'il s'agit d'un passant innocent, qui a fait un faux pas ou a frappé un peu trop fort sur la porte, il n'est pas mauvais de l'informer qu'un système de surveillance sophistiqué veille sur l'ouverture et donc, sans doute sur l'ensemble du logement.

L'invention a donc pour objet un procédé de surveillance et d'alarme consistant à détecter des vibrations subies par les moyens de fermeture des issues ou ouvertures d'un local à surveiller, à affecter auxdites vibrations au moins deux niveaux correspondant respectivement à au moins deux intensités de vibrations, à provoquer en réponse à l'intensité de vibrations la plus élevée un signal d'alarme générale, procédé caractérisé en ce qu'il consiste en outre en réponse à des vibrations correspondant au moins au niveau d'intensité le plus faible à émettre pendant un intervalle de temps prédéterminé, un signal d'avertissement et de dissuasion exclusivement à l'attention de la personne ayant provoqué lesdites vibrations.

L'invention a également pour objet un dispositif de surveillance et d'alarme comportant des moyens pour détecter des vibrations subies par les moyens de fermeture des issues ou ouvertures d'un local à surveiller, des moyens pour affecter auxdites vibrations au moins deux niveaux correspondant respectivement à au moins deux intensités de vibration et des moyens pour provoquer en réponse à l'intensité de vibrations la plus élevée un signal d'alarme général, caractérisé en ce qu'il comporte en outre des moyens pour émettre en réponse à des vibrations correspondant au moins au niveau d'intensité le plus faible et pendant un temps prédéterminé, un signal d'avertissement et de dissuasion exclusivement à l'attention de la personne ayant provoqué les vibrations.

La Figur unique annexée se rapporte au schéma fonctionnel d'une réalisation pratique préférentielle de la Centrale constituant la présente invention.

Les ouvertures à surveiller: 1, 2, 3 et 4 sont indifféremment des portes ou des fenêtres. Elles sont équipées de capteurs inertiels combinés avec des contacts magnétiques 5, 6, 7 et 8 de façon à ce que les boucles de fils Bᵢ, Bz, B₃, B₄ qui les relient à la Centrale, faisant l'objet de la présente invention, soient fermées en permanence, quand l'ouverture est close et s'ouvrent, fugitivement quand elle est soumise à des vibrations ou de façon stable, quand elle est ouverte.

Chaque boucle Bᵢ, B₂, B₃ et B₄ arrivé sur un circuit distinct 9, 10, 11 ou 12, qui assure un filtrage des informations, conservant celles qui correspondent à des vibrations mécaniques, enregistrées par le capteur et rejetant à la masse les signaux d'origine électromagnétiques ou électriques induits sur les fils. Les mêmes circuits 9, 10, 11 et 12 mettent en forme les signaux conservés pour que leur traitement puisse se faire à niveaux logiques.

Chaque circuit de mise en forme 9, 10, 11 et 12 est relié à une mémoire de localisation spécifique 13, 14, 15 ou 16 qui conserve l'information donnant l'origine du signal qui est parvenu à la Centrale. Ces mémoires 13, 14, 15 ou 16 sont remises à zéro cycliquement de façon à conserver uniquement les informations correspondant aux signaux qui sont en cours de traitement dans les analyseurs 17, 18 et 19. Le premier 17, est très sensible, il peut être déclenché par une vibration de faible amplitude. Le second, 18, est d'une sensibilité moyenne, il ne répond qu'aux chocs assez violents reçus par l'ouverture. Les analyseurs 17 et 18 qui sont déclenchés par des signaux, faibles et moyens, mettent en action des moyens dissuasifs qui ne sont perçus qu'à proximité très immédiate du point 1, 2, 3 ou 4, où est émis le signal, et ne sont pas entendus par le voisinage immédiat et les occupants du local à protéger. Le troisième est peu sensible et demande des signaux d'une durée importante, que seuls les contacts magnétiques sont à même de générer. Les trois analyseurs 17, 18 et 19 sont attaqués, simultanément, par l'ensemble des signaux issus des circuits de mise en forme: 9, 10, 11 et 12. Suivant l'intensité de la perturbation agissant sur l'ouverture, aucun ne sera déclenché ou seulement le plus sensible 17, ou le 17 et le 18, ou enfin, le 17, le 18 et le 19.

Lorsque le seuil d'un analyseur est atteint, ce- luici déclenche un circuit suivant qui détermine la durée pendant laquelle l'action dissuasive va se faire. Les trois circuits de temporisation 20, 21 et 22 font suite, respectivement aux analyseurs 17, 18 et 19. Chacun est réglable sur sa propre valeur de temps. Le 20 correspondant aux perturbations légères commandera, une action de quelques secondes. Le 21, correspondant aux chocs moyens et forts, agira pendant un temps légèrement plus long. Le 22 correspondant aux intrusions caractérisées, déterminera une action dissuasive de une à trois minutes, cette dernière valeur étant le maximum légal pour le fonctionnement d'une sirène sur la voie publique.

A ce point de la d escription de la Fig. 1, le dispositif permet d'effectuer un tri dans les signaux, issus des capteurs 5, 6, 7 et 8 montés sur les ouvertures et de déclencher trois types d'actions distinctes, de durées différentes.

La voie très sensible constituée par l'analyseur 17 et le temporisateur 20, agira, en parallèle sur les quatre circuits de puissance 23, 24, 25 et 26 reliés respectivement aux dispositifs dissuasifs 27, 28, 29 et 30.

Les circuits de puissance sont attaqués, par le temporisateur 20, sur une entrée libérant la demi-puissance disponible. Ils sont inhibés, en permanence, et débloqués uniquement sous l'action de la mémoire correspondante 13, 14 15 ou 16. Ainsi, seul l'élément dissuasif placé près de l'ouverture qui a été ébranlée par la vibration, recevra la demi-puissance déclenchée par l'analyseur sensible 17.

La voie de sensibilité moyenne constituée par l'analyseur 18 et la temporisation 21, agira sur les quatre circuits de puissance; simultanément, mais cette fois-ci, sur une entrée libérant la pleine puissance. Et de même que précédemment, seul le circuit correspondant à l'ouverture perturbée sera désinhibé par la mémoire qui est affectée. L'action dissuasive s'effectuera dans les mêmes conditions que pour la voie très sensible, mais avec une intensité plus forte et une durée plus longue.

Si plusieurs ouvertures sont agressées simultanément, les moyens dissuasifs, qui leur sont affectés, entreront en action simultanément.

Quand la voie de sensibilité moyenne est activée, la voie sensible l'est, naturellement, en même temps. L'action dissuasive de la voie moyenne couvre celle de la voie sensible par une intensité plus grande et une durée plus longue.

Si l'analyseur 19 est déclenché par une perturbation correspondant à une intrusion caractérisée, il agira sur le temporisateur 22 qui actionnera sa voie de puissance spécifique 31. Celle-ci commandera le dispositif dissuasif 32 qui lui est connectée. Celui-ci pourra être constitué par l'un des appareils sonores, lumineux ou de transmission à distance connus ou par une combinaison de plusieurs d'entre eux.

La durée d'action, dans le cas d'une sirène, sera comprise entre une et trois minutes, comme nous l'avons vu plus haut.

L'ouverture ayant subi l'intrusion recevra l'alerte dissuasive dans les conditions vues au paragraphe traitant de la voie de sensibilité moyenne 19 et 22.

Les moyens de dissuasion 27, 28, 29 et 30 peuvent être de différents types, ainsi ils peuvent être lumineux, sonores et en particulier, il peut s'agir d'un message vocal enregistré sur un support magnétique ou synthétisé par un circuit électronique.

## Revendications

1. Procédé de surveillance et d'alarme consistant à détecter des vibrations subies par les moyens de fermeture des issues ou ouvertures d'un local à surveiller, à affecter auxdites vibrations au moins deux niveaux correspondant respectivement à au moins deux intensités de vibrations, à provoquer en réponse à l'intensité de vibrations la plus élevée un signal d'alarme générale, procédé caractérisé en ce qu'il consiste en outre en réponse à des vibrations correspondant au moins au niveau d'intensité la plus faible à émettre pendant un intervalle de temps prédéterminé, un signal d'avertissement et de dissuasion exclusivement à l'attention de la personne ayant provoqué lesdites vibrations.

2. Dispositif de surveillance et d'alarme comportant des moyens (5, 6, 7, 8) pour détecter des vibrations subies par les moyens de fermeture (1, 2, 3, 4) des issues ou ouvertures d'un local à surveiller, des moyens (17, 18, 19) pour affecter auxdites vibrations au moins deux niveaux correspondant respectivement à au moins deux intensités de vibrations et des moyens (22, 31, 32) pour provoquer en réponse à l'intensité de vibrations la plus élevée un signal d'alarme général, caractérisé en ce qu'il comporte en outre des moyens (20, 21, 23 à 26, 27 à 30) pour émettre en réponse à des vibrations correspondant au moins au niveau d'intensité le plus faible et pendant un temps prédéterminé, un signal d'avertissement et de dissuasion exclusivement à l'attention de la personne ayant provoqué les vibrations.

3. Dispositif suivant la revendication 2, caractérisé en ce que lesdits moyens de détection des vibrations sont des capteurs inertiels (5, 6, 7, 8) associés chacun à un moyen de fermeture (1, 2, 3, 4) d'une issue et connectés à des analyseurs (17, 18, 19) qui constituent lesdits moyens d'affectation de niveaux aux vibrations, lesdits analyseurs étant connectés à leur tour à des circuits de temporisation (20, 21, 22) destinés à déterminer les temps d'emission desdits signaux d'alarme générale et/ou d'avertissement et de dissuasion en fonction du niveau des vibrations détectées, lesdits circuits de temporisation (20, 21, 22) étant respectivement connectés à des moyens (27, 28, 29, 30) de dissuasion prévus pour chacune desdites issues ainsi qu'à un moyen d'alarme générale (32).

4. Dispositif suivant la revendication 3, caractérisé par le fait que les ouvertures à surveiller (1, 2, 3, 4) sont équipées de capteurs inertiels combinés avec des contacts magnétiques (5, 6, 7 et 8), de façon que les boucles de fils (Bᵢ, 8₂, B₃) qui les relient soient fermées en permanence, quand l'ouverture correspondante est close et s'ouvrent fugitivement, quand elle est soumise à des vibrations ou de façon stable, lorsqu'elle est ouverte, chaque boucle (Bᵢ, Bz, B₃ et 8₄) comportant un circuit distinct (9, 10, 11 et 12) de filtrage des informations conservant celles qui correspondent à des vibrations mécaniques, enregistrées par le capteur et éliminant les signaux d'origine électromagnétique ou électrique, induits sur les fils, lesdits circuits de filtrage (9, 10, 11 et 12) constituant des circuits de mise en forme des signaux conservés, en vue de leur traitement par des moyens logiques.

5. Dispositif suivant l'une quelconque des revendications 3 et 4, caractérisé par le fait que chaque circuit de mise en forme (9, 10, 11 et 12) est relié à une mémoire de localisation spécifique (13, 14, 15 et 16) qui conserve l'information provenant du capteur correspondant, ces mémoires (13, 14, 15 et 16) étant remises à zéro cycliquement de façon à conserver uniquement les informations correspondant aux signaux qui sont en cours de traitement dans les analyseurs (17, 18 et 19).

6. Dispositif suivant l'une quelconque des revendications 3 à 5, caractérisé par le fait que le nombre de niveaux de vibrations étant fixé à trois, les analyseurs sont au nombre de trois (17, 18 et 19), le premier (17) étant très sensible, le secon (18) étant d'une sensibilité moyenne et le troisième (19) étant peu sensible et demandant des signaux d'une durée importante.

7. Dispositif suivant l'une quelconque des revendications 3 à 6, caractérisé en ce lesdits circuits de temporisation (20, 21) destinés à déterminer les temps d'émission desdits signaux d'avertissement et de dissuasion sont connectés aux moyens de dissuasion correspondants (27, 28, 29, 30) par l'intermédiaire de circuits de puissance (23, 24, 25, 26) les sorties de circuits de temporisation étant connectées en parallèle sur les entrées correspondantes desdits circuits de puissance (23, 24, 25, 26) qui comportent en outre des entrées d'autorisation connectées respectivement aux sorties desdites memoires (13, 14, 15,16).

8. Dispositif suivant la revendication 7, caractérisé en ce que le circuit de temporisation (20) connecté à l'abalyseur (17) de signaux correspondant au niveau de vibrations le plus bas, est connecté en parallèle sur des entrées des circuits de puissance (23, 24, 25, 26) commandant la libération de la moitié de la puissance de ces circuits.

9. Dispositif suivant l'une quelconque des revendications 6 à 8, caractérisé par le fait que la voie de sensibilité moyenne constituée par l'analyseur (18) des signaux correspondant au niveau de vibrations moyen et le circuit de temporisation (21) correspondant, agit sur les circuits de puissance (23, 24, 25, 26) simultanément sur une entrée libérant la pleine puissance desdits circuits.

10. Dispositif suivant l'une quelconque des revendications 4 à 9, caractérisé par le fait que lors de l'agression simultanée de plusieurs ouvertures, il y a actionnement des moyens de dissuasion (27, 28, 29, 30) correspondants, par le plus fort niveau de vibrations détecté.

11. Dispositif selon l'une quelconque des revendications 4 à 10, caractérisé par le fait que le déclenchement de l'analyseur (19) des signaux correspondant au niveau de vibrations le plus élevé traduisant une intrusion caractérisée, provoque l'actionnement par le circuit de temporisation (22) du circuit de puissance associé et du dispositif d'alarme (32).

## Patentansprüche

1. Verfahren zur Überwachung und Alarmauslösung, bei dem Vibrationen an den Schließeinrichtungen der Aus- und Eingänge einer zu überwachenden Räumlichkeit erfaßt werden, für die mindestens zwei Intensitätsniveaus bestimmt werden, und bei dem ein allgemeines Alarmsignal in Abhängigkeit von der stärksten Vibrationsintensität ausgelöst wird, dadurch gekennzeichnet, daß zusätzlich für Vibrationen, welche mindestens dem schwächsten Intensitätsniveau entsprechen, während einer bestimmten Zeitspanne ein Warn- und Abschrecksignal ausschließlich an die Person abgegeben wird, die die Vibrationen hervorgerufen hat.

2. Vorrichtung zur Überwachung und Alarmauslösung, mit Einrichtungen (5, 6, 7, 8) zum Erfassen von Vibrationen an den Schließeinrichtungen (1, 2, 3, 4) der Aus- und Eingänge einer zu überwachenden Räumlichkeit, mit Einrichtungen (17,18,19) zum Bestimmen von mindestens zwei Intensitätsniveaus der Vibrationen und mit Einrichtungen (22, 31, 32) zum Erzeugen eines allgemeinen Alarmsignals in Abhängigkeit von der stärksten Vibrationsintensität, dadurch gekennzeichnet, daß diese zusätzlich Einrichtungen (20, 21,23 bis 26, 27 bis 30) zum Abgeben eines Warn-und Abschrecksignals während einer bestimmten Zeitspanne in Abhängigkeit von Vibrationen umfaßt, die mindestens dem schwächsten Intensitätsniveau entsprechen, wobei dieses Signal an die Person gerichtet ist, die die Vibrationen ausgelöst hat.

3. Vorrichtung nach Anspruch 2, dadurch gekennzeichnet, daß die Einrichtungen zum Erfassen der Vibrationen träge Sensoren (5, 6, 7, 8) sind, welche jeweils einer Schließeinrichtung (1, 2, 3,4) eines Ausgangs zugeordnet und mit Analysatoren (17,18,19) verbunden sind, die die Einrichtungen zum Bestimmen des Vibrationsniveaus bilden, wobei diese Analysatoren an Zeitverzögerungskreise (20, 21, 22) zur Bestimmung der Abgabezeiten des allgemeinen Alarm- und/ oder Abschrecksignals, abhängig von der erfaßten Vibrationsniveauintensität, angeschlossen sind, und daß die Zeitverzögerungskreise (20, 21, 22) jeweils an Abschreckeinrichtungen (27, 28, 29, 30) an jedem der Ausgänge als auch an eine allgemeine Alarmeinrichtung (32) angeschlossen sind.

4. Vorrichtung nach Anspruch 3, dadurch gekennzeichnet, daß die zu überwachenden Eingänge (1,2,3,4) mit trägen Sensoren, kombiniert mit magnetischen Kontakten (5, 6, 7 und 8), versehen sind, derart, daß die verbindenden Leiterschleifen (B₁, B_{z}, B₃) permanent geschlossen sind, solange der entsprechende Eingang geschlossen ist, sich aber vorübergehend öffnen, wenn dieser Vibrationen ausgesetzt wird, oder aber im geöffneten Zustand verbleiben, solange der Eingang offensteht, wobei jede Schleife (B₁, B₂, B₃ und B₄) einen gesonderten Stromkreis (9, 10, 11 und 12) aufweist, der die Informationen filtert und speichert, die mechanischen, vom Sensor erfaßten Schwingungen entsprechen, aber die Signale ausfiltert, die elektromagnetisch oder elektrisch in die Leiter induziert werden, wobei die Filterkreise (9, 10, 11 und 12) Signalformer für die gespeicherten Signale zur Auswertung durch logische Einrichtungen bilden.

5. Vorrichtung nach den Ansprüchen 3 und 4, dadurch gekennzeichnet, daß jeder Signalformer (9,10,11 und 12) an einen besonderen Lokalisierungsspeicher (13, 14, 15 und 16) angeschlossen ist, der die von dem jeweiligen Sensor eingehenden Informationen speichert, wobei die Speicher (13, 14, 15 und 16) zyklisch wieder auf Null gestellt werden, um allein die Informationen zu speichern, die den Signalen entsprechen, die gerade in den Analysatoren (17, 18 und 19) verarbeitetwerden.

6. Vorrichtung nach den Ansprüchen 3 bis 5, dadurch gekennzeichnet, daß als Anzahl der Vibrationsniveaus drei Analysatoren (17,18 und 19) vorgesehen sind, von denen der erste (17) sehr empfindlich ist, der zweite (18) eine mittlere Sensibilität aufweist und der dritte (19) wenig empfindlich ist und Signale über einen größeren Zeitraum erfordert.

7. Vorrichtung nach den Ansprüchen 3 bis 6, dadurch gekennzeichnet, daß die Zeitverzögerungskreise (20, 21) zur Bestimmung der Zeitspannen für die Abgabe der Warn- und Abschrecksignale an die entsprechenden Abschreckeinrichtungen (27, 28, 29, 30) über Energiekreise (23, 24, 25, 26) angeschlossen sind, wobei die Ausgänge der Verzögerungskreise mit den entsprechenden Eingängen der Energiekreise (23, 24, 25, 26) parallelgeschaltet sind, die zusätzlich Zuordnungseingänge aufweisen, welche jeweils mit den Ausgängen der Speicher (13,14, 15, 16) verbunden sind.

8. Vorrichtung nach Anspruch 7, dadurch gekennzeichnet, daß der Verzögerungskreis (20), welcher mit dem Analysator (17) für Signale verbunden ist, die dem niedrigsten Vibrationsniveau entsprechen, mit Eingängen der Energiekreise (23, 24, 25, 26) parallelgeschaltet ist, über die die Hälfte der Energie dieser Kreise abgegeben wird.

9. Vorrichtung nach den Ansprüchen 6 bis 8, dadurch gekennzeichnet, daß der Kanal mit der mittleren Empfindlichkeit, der von dem Analysator (18) für die dem mittleren Vibrationsniveau entsprechenden Signale und dem entsprechenden Verzögerungskreis (21) gebildet wird, auf die Energiekreise (23, 24, 25, 26) einwirkt und gleichzeitig über einen Eingang die volle Energie der genannten Kreise abgibt.

10. Vorrichtung nach den Ansprüchen 4 bis 9, dadurch gekennzeichnet, daß bei gleichzeitigem Eindringen durch mehrere Eingänge die entsprechenden Abschreckeinrichtungen (27, 28, 29, 30) aufgrund des erfaßten stärksten Vibrationsniveaus betätigt werden.

11. Vorrichtung nach einem der Ansprüche 4 bis 10, dadurch gekennzeichnet, daß die Auslösung des Analysators (19) für die dem stärksten Vibrationsniveau entsprechenden Signale, durch die eine bestimmte Form des Eindringens übermittelt wird, die Betätigung des zugehörigen Energiekreises und der Alarmeinrichtung (32) über den Verzögerungskreis (22) bewirkt.

## Claims

1. A supervising and alarm method comprising detecting vibrations undergone by closing means of exits or openings of a premises to be supervised, assigning to said vibrations at least two levels respectively corresponding to at least two intensities of vibrations, producing in response to the higher intensity of vibrations a general alarm signal, said method being characterized in that it further comprises producing in response to vibrations corresponding at least to the lower level of intensity of vibrations for a predetermined period of time, a warning and dissuation signal exclusively intended for the person who hat caused said vibrations.

2. A supervising and alarm device comprising means (5, 6, 7, 8) for detecting vibrations undergone by closing means (1, 2, 3, 4) of exits or openings of a premises to be supervised, means (17, 18, 19) for assigning to said vibrations at least two levels respectively corresponding to at least two intensities of vibrations and means (22, 31, 32) for producing in response to the highest intensity of vibrations a general alarm signal, characterized in that it further comprises means (20, 21, 23 to 26, 27 to 30) for producing in response to vibrations corresponding at least to the lowest level of intensity and for a predetermined period of time, a warning and dissuation signal exclusively intended for the person who had caused said vibrations.

3. A device according to claim 2, characterized in that said means for detecting vibrations are detectors (5, 6, 7, 8) operative under the action of inertia each associated with a closing means (1, 2, 3, 4) of an exit and connected to analyzers (17, 18, 19) which constitute said means assigning levels to vibrations, said analyzers being connected to timing circuits (20, 21, 22) for determining the period of production of said general alarm signals and/or warning and dissuation signals as a function of the level of the detected vibrations, said timing circuits (20, 21, 22) being respectively connected to dissuation means (27, 28, 29, 30) provided for each one of said exits and to a general alarm means (32).

4. A device according to claim 3, characterized in that the openings to be supervised (1, 2, 3, 4) are provided with detectors operative under the action of inertia combined with magnetic contacts (5, 6, 7, 8) in such manner that wire loops (Bi, B₂, B₃) which interconnect them are permanently closed when the corresponding opening is closed and are fugitively opened when it is submitted to vibrations and opened in a stable manner, when the corresponding opening is opened, each loop (Bi, Bz, B₃ and B₄) comprising a distinct circuit (9, 10, 11, 12) for filtering information and for conserving those information which correspond to mechanical vibrations recorded by the detector and eliminating signals of electromagnetic or electric origin induced on the wires, said filtering circuits (9, 10, 11, 12) constituting shaping circuits for the conserved signals for the purpose of the processing thereof by logic means.

5. A device according to any one of the claims 3 and 4, characterized in that each shaping circuit (9, 10, 11, 12) is connected to a memory of specific localization (13, 14, 15, 16) which conserves the information coming from the corresponding detector, said memories (13,14,15,16) being reset cyclically so as to conserve solely the information corresponding to the signals which are in course of processing in the analyzers (17, 18,19).

6. A device according to any one of the claims 3 to 5, characterized in that the number of levels of vibrations is arranged to be three, and the analyzers are three in number (17, 18, 19), the first analyzer (17) being very sensitive, the second analyzer (18) being of medium sensitivity and the third analyzer (19) being of low sensitivity and requiring signals of long duration.

7. A device according to any one of the claims 3 to 6, characterized in that said timing circuits (20,21) for determining the periods during which said warning and dissuation signals are produced are connected to the corresponding dissuation means (27, 28, 29, 30) through power circuits (23, 24, 25, 26), the outputs of the timing circuits being connected in parallel to the corresponding inputs of said power circuits (23, 24, 25, 26) which further comprise anthorization inputs respectively connected to the outputs of said memories (13,14,15,16).

8. A device according to claim 7, characterized in that the timing circuit (20) connected to the analyzer (17) of signals corresponding to the lowest level of vibrations is connected in parallel to inputs of the power circuits (23, 24, 25, 26) adapted to bring into action one half of the power of said power circuits.

9. A device according to any one of the claims 6 to 8, characterized in that the medium sensitivity channel constituted by the analyzer (18) of signals corresponding to the medium level of vibrations and the corresponding timing circuit (21), acts on the power circuits (23, 24, 25, 26) simultaneously at an input bringing into action the full power of said power circuits.

10. A device according to any one of the claims 4 to 9, characterized in that upon a simultaneous agression of a plurality of openings there is an actuation of the corresponding dissuation means (27, 28, 29, 30) by the highest level of vibrations detected.

11. A device according to any one of the claims 4 to 10, characterized in that the actuation of the analyzer (19) of signals corresponding to the highest level of vibrations caused by a distinct intrusion, causes the actuation through the timing circuit (22) of the associated power circuit and of the alarm device (32).
